# EUROPÄISCHE PATENTSCHRIFT

(11) **EP 2 049 286 B1**
(45) Veröffentlichungstag und Bekanntmachung des Hinweises auf die Patenterteilung: **27.12.2017**
(21) Anmeldenummer: 07786460.1
(22) Anmeldetag: 31.07.2007
(51) Int. Cl.: B22D 11/04, B22D 11/055

(54) **STRANGGIESSKOKILLE FÜR FLÜSSIGE METALLE, INSBESONDERE FÜR FLÜSSIGE STAHLWERKSTOFFE**
CONTINUOUS CASTING MOLD FOR LIQUID METALS, IN PARTICULAR FOR LIQUID STEEL MATERIALS
LINGOTIÈRE DE COULÉE CONTINUE POUR MÉTAL LIQUIDE, NOTAMMENT MATÉRIAUX LIQUIDES D'ACIÉRIE

(30) Priorität: 05.08.2006 DE 102006036708
(43) Veröffentlichungstag der Anmeldung: 22.04.2009
(73) Patentinhaber: SMS group GmbH, 40237 Düsseldorf (DE)
(72) Erfinder: STREUBEL, Hans, 40699 Erkrath (DE); FEHLEMANN, Gereon, 40489 Düsseldorf (DE); GIRGENSOHN, Albrecht, 40597 Düsseldorf (DE)
(74) Vertreter: Klüppel, Walter
(86) Internationale Anmeldenummer: PCT/EP2007/006763
(87) Internationale Veröffentlichungsnummer: WO 2008/017402

(56) Entgegenhaltungen:
- EP-A- 1 206 986
- DE-A1- 10 226 214

## Beschreibung

Die Erfindung betrifft eine Stranggießkokille für flüssige Metalle, insbesondere für flüssige Stahlwerkstoffe, mit für die Zu- und Ableitung von Kühlmittel von Wasserkästen umgebenen, den Gießquerschnitt mit parallelem und / oder gewölbtem Verlauf begrenzenden Kokillenbreitseitenplatten und Kokillenschmalseitenplatten aus Kupferwerkstoffen, und einer Vielzahl von Kühlmittelkanälen zum Durchleiten von Kühlmittel, wobei die Kühlmittelkanäle im Gießspiegelbereich unter Verminderung der Dicke der jeweiligen Kokillenbreitseitenplatte einen minimalen Kühlmittelkanal-Querschnitt aufweisen, wobei im Neuzustand die Dicke der Kokillenbreitseitenplatte als Abstand zwischen der Heißseite und dem Kühlmittelkanal-Grund als Normaldicke (100%) mindestens 20 mm beträgt, und bei der die Dicke der Kokillenbreitseitenplatte in dem Bereich des Gießspiegels gegenüber der Normaldicke vermindert ausgebildet ist.

Betriebsmessungen an Dünnstrang-Anlagen haben gezeigt, dass die Wärmebelastung der Stranggießkokille sehr ungleichmäßig über die Kokillenfläche verteilt ist. Besonders stark belastet ist der Bereich bis ca. 70 mm unterhalb des Gießspiegels. Die an dieser Stelle gemessenen Wärmestromdichten sind um ein Mehrfaches größer als die mittlere Wärmestromdichte gemessen über die gesamte Kokille. Entlang des Gießspiegels in Breitenrichtung ist die Wärmestromdichte ebenfalls nicht homogen verteilt. In den äußeren Bereichen der Kokillenbreitseitenplatten werden mehrfach höhere Werte als in der Mitte erreicht, was auf die mittige Anordnung eines Tauchrohrs zurückzuführen ist.

Entsprechend dieser sehr ungleichmäßigen Verteilung der Wärmestromdichte ist auch die Temperatur der Kokillenoberfläche auf der Heißseite, die sich in Kontakt mit dem flüssigen Stahl bzw. der erstarrenden Strangschale befindet, erheblich unterschiedlich. Neben den nicht auszuschließenden negativen Folgen für die gegossenen Stränge (bspw. Brammenquerschnitte oder Dünnstrangquerschnitte) führen die örtlich höheren Oberflächentemperaturen auf der Kokillenheißseite auch zu einem höheren Verschleiß in diesen Bereichen, der sich in lokalen Verwerfungen oder in Rissbildung äußern kann. Sobald der auf der Kokillenheißseite eintretende Verschleiß ein gewisses Maß übersteigt, muss die gesamte Kokillenplatten-Oberfläche einschließlich der weniger beanspruchten oder noch brauchbaren Flächen überarbeitet werden, was nur durch Abfräsen oder ein anderes spangebendes Verfahren erfolgen kann.

Die eingangs bezeichnete Stranggießkokille ist aus der DE 102 26 214 A1 bekannt. Die dortigen aus Kupferwerkstoff bestehenden kassettenartigen Einsätze liegen auf Stahl-Einsatzplatten auf und können ausgetauscht werden. Dabei ist die Dicke der Kupferplatten zwischen dem Kühlmittel und der Kupferplatten-Heißseite über die Breite und / oder über die Höhe der Kokille unterschiedlich. Der Kühlmittelkanal-Querschnitt ist in der Höhe im Gießspiegelbereich als Minimal-Dicke ausgeführt und in den unteren Bereichen ist der Kühlmittelkanal-Querschnitt stets größer, wobei auch der untere Bereich der Dicke der Kupferplatte stets größer ausgeführt ist. Alle diese Maßnahmen können den vorstehend beschriebenen Verschleiß der Kupferplatten nach einer Anzahl von Abgüssen nicht verhindern.

Die Druckschrift DE 102 26 214 A1 beschreibt eine Stranggießkokille für flüssige Metalle, mit von Wasserkästen umgebenen Stahleinsatzplatten, und mit an diesen anliegenden kassettenartigen Kupferplatten, in denen Kühlmittelkanäle eingearbeitet sind. Um den hohen Temperaturen im Gießspiegelbereich entgegenzuwirken sieht die Vorrichtung eine geeignete Ausbildung der Kupferplatten und/oder Stahleinsatzplatten vor, wobei die Dicke der Kupferplatten zwischen dem Kühlmedium und der Kupferplatten-Heißseite über die Breite und/oder über die Höhe unterschiedlich ist.

Die WO 00/41828 A1 zeigt einen Kristallisator zum Gießen von Metall, mit kreisförmig angeordneten Löchern zum Durchleiten einer Kühlflüssigkeit. Die Löcher weisen eine Längsachse auf, die über die Gesamthöhe des Kristallisators im Wesentlichen parallel zu einer Längsachse des Kristallisators sind.

In der DE 103 58 853 A1 ist eine Stranggießkokille aus Kupfer oder einer Kupferlegierung sowie ein Wasserkasten aus Stahl beschrieben, der mit der Kokillenplatte lösbar verbunden ist. Auf der dem Wasserkasten zugewandten Seite ist die Kokillenplatte mit in Gießrichtung verlaufenden Kühlkanälen für ein Kühlmedium versehen. Die Strömungsquerschnitte der Kühlkanäle sind durch lösbar eingesetzte Füllstücke bestimmt.

Die EP 0 931 609 B1 beschreibt eine flüssigkeitsgekühlte Kokille für eine Stranggießanlage, bei der in dem kritisch beanspruchten Bereich tief angebrachte Kühlnuten angeordnet sind.

In der US 6,926,067 B1 ist eine flüssigkeitsgekühlte Kokille für eine Stranggießanlage mit einem vorgegebenen Kokillenkörper beschrieben, wobei Kühlbohrungen zwischen den Kühlkanälen angeordnet sind.

Der Erfindung liegt die Aufgabe zugrunde, unterschiedliche Wärmebelastungen der Stranggießkokille innerhalb der Kokillenbreitseitenplatte zu reduzieren und dadurch den Verschleiß zu mindern.

Die gestellte Aufgabe wird erfindungsgemäß gelöst mit einer Stranggießkokille (1) für flüssige Metalle, insbesondere für flüssige Stahlwerkstoffe, mit für die Zu- und Ableitung von Kühlmittel (1a) von Wasserkästen umgebenen, den Gießquerschnitt (1b) mit parallelem und / oder gewölbtem Verlauf begrenzenden Kokillenbreitseitenplatten (2) und Kokillenschmalseitenplatten (3) aus Kupferwerkstoffen, und einer Vielzahl von Kühlmittelkanälen (4) an der Kaltseite der Kokillenbreitseitenplatten (2) und Kokillenschmalseitenplatten (3), wobei die Kühlmittelkanäle (4) im Gießspiegelbereich (5) unter Verminderung der Dicke (6) der jeweiligen Kokillenbreitseitenplatte (2) einen minimalen Kühlmittel-Kanalquerschnitt (7) aufweisen, wobei im Neuzustand die Dicke (6) der Kokillenbreitseitenplatte (2) als Abstand zwischen der Heißseite und dem Kühlmittelkanal-Grund als Normaldicke (100%) mindestens 20 mm beträgt, und bei der die Dicke (6) der Kokillenbreitseitenplatte (2) in dem Gießspiegelbereich (5) gegenüber der Normaldicke vermindert ausgebildet ist, und der Kühlmittelkanal-Querschnitt (7) im Gießspiegelbereich (5) einen verminderten Querschnitt aufweist. Die Erfindung ist dadurch gekennzeichnet, dass die Dicke (6) der Kokillenbreitseitenplatte (2) in dem Gießspiegelbereich (5) um zumindest 20% gegenüber der Normaldicke reduziert ist, und zur Reduzierung des Kühlmittelkanal-Querschnitts (7) dieser im Gießspiegelbereich (5) und bis zum Kokillenausgang (9) mittels jeweils eines auf der Kaltseite befestigten justierbaren Füllstücks (10) aus normaltemperaturbeständigen Werkstoff ausgebildet ist.

Alternativ wird die gestellte Aufgabe gelöst durch eine Stranggießkokille (1) für flüssige Metalle, insbesondere für flüssige Stahlwerkstoffe, mit für die Zu- und Ableitung von Kühlmittel (1a) von Wasserkästen umgebenen, den Gießquerschnitt (1b) mit parallelem und / oder gewölbtem Verlauf begrenzenden Kokillenbreitseitenplatten (2) und Kokillenschmalseitenplatten (3) aus Kupferwerkstoffen, und einer Vielzahl von Kühlmittelkanälen (4) an der Kaltseite der Kokillenbreitseitenplatten (2) und Kokillenschmalseitenplatten (3), wobei die Kühlmittelkanäle (4) im Gießspiegelbereich (5) unter Verminderung der Dicke (6) der jeweiligen Kokillenbreitseitenplatte (2) einen minimalen Kühlmittel-Kanalquerschnitt (7) aufweisen, wobei im Neuzustand die Dicke (6) der Kokillenbreitseitenplatte (2) als Abstand zwischen der Heißseite und dem Kühlmittelkanal-Grund als Normaldicke (100%) mindestens 20 mm beträgt, und bei der die Dicke (6) der Kokillenbreitseitenplatte (2) in dem Gießspiegelbereich (5) gegenüber der Normaldicke vermindert ausgebildet ist, und zumindest die Kokillenbreitseitenplatten (2) als Kassettenplatten ausgebildet sind, die auf der Kaltseite ausbaufähig auf gekühlten Adapterplatten (14) anliegen. Kennzeichnend ist, dass die Dicke (6) der Kokillenbreitseitenplatte (2) in dem Gießspiegelbereich (5) um zumindest 20% gegenüber der Normaldicke reduziert ist, und auf der Adapterplatte (14) zur Bildung des minimalen Kühlmittelkanal-Querschnitts (7) ein austauschbarer Verdrängerkörper (15) vorgesehen ist, wobei der Kühlmittelkanal-Querschnitt (7) im Gießspiegelbereich (5) durch den Verdrängerkörper (15) reduziert wird.

Als Beispiel sei genannt: Bei konventionellen Kokillenplatten für Dünnbrammenanlagen mit konstanter Dicke beträgt die Dicke im Neuzustand üblicherweise 25 mm. Dieser Wert wird jetzt zumindest um 5 mm (20%) auf 20 mm reduziert.

Eine Ausgestaltung der Erfindung sieht vor, dass der Verdrängerkörper mit unterschiedlichen Profilen ausgebildet, bevorratet und austauschbar befestigt ist.

In der Zeichnung sind Ausführungsbeispiele dargestellt, die nachfolgend näher beschrieben werden.

Es zeigen:
- Fig. 1: eine perspektivische Darstellung der Stranggießkokille, die durch Weglassen der vorderen Kokillenbreitseitenplatte den Blick in das Innere freigibt, in das das Tauchrohr abgesenkt ist,
- Fig. 2: einen ebenen , senkrechten Teilschnitt durch eine Kokillenbreitseitenplatte, der die Dicke(n) der Kupferplatte in Verbindung mit den Verhältnissen des Kühlmittelkanals über die Kokillenhöhe zeigt,
- Fig. 3: den ebenen, senkrechten Teilschnitt wie Fig. 2 mit einer Adapterplatte und
- Fig. 4: eine Ansicht gegen die Kaltseite der Kokillenbreitseitenplatte bei entferntem Füllstück bzw. bei entfernter Adapterplatte.

Die Stranggießkokille 1 (Fig. 1) ist durch zwei den Gießquerschnitt 1b begrenzenden Kokillenbreitseitenplatten 2 und durch an den Enden befindlichen Kokillenschmalseitenplatten 3 gebildet, wobei ein Kühlmittel 1a (wie bspw. Wasser) unter Druck durch Kühlmittelkanäle 4 (Fig. 2 bis 4) geführt wird. Wie ersichtlich, werden durch den Einfluß eines Tauchrohrs 12 im Gießspiegelbereich 5 unterschiedliche Bereiche 5a und 5b der Wärmestromdichte gebildet. Die Wärmestromdichte in den Bereichen 5a ist höher als in dem Bereich 5b. Außerdem entstehen durch die aus dem Tauchrohr 12 austretenden Flüssigstahlströmungen ebenfalls unterschiedliche Wärmestromdichten, die auch bei einer trichterförmigen Erweiterung 11 des Kokilleneingangs auftreten. Diese unterschiedlichen Wärmestromdichten müssen durch Kühlmaßnahmen ausgeglichen werden. Dazu ist die Dicke 6 der Kokillenbreitseitenplatte 2, die gewöhnlich im Neuzustand zwischen 20 bis 40 mm oder mehr beträgt, als übliche Normaldicke mit 100% anzusetzen. Aus diesem Grund beträgt der korrigierte Neuzustand im Bereich des Gießspiegels, wie gezeichnet, nur 80%. Diese Maßnahmen sind bei allen derzeit verwendeten Bauformen einer sog. CSP-Trichterkokille und bei konventionellen Kokillenplatten anwendbar. Hier kann durch stärkeres Ausfräsen der minimierte Kühlmittelkanal-Querschnitt 7 zwischen der Heißseite und dem Kühlmittel im Gießspiegelbereich 5 reduziert werden.

In Fig. 2 ist der Kühlmittelkanal-Querschnitt 7 im Gießspiegelbereich 5 und bis zum Kokillenausgang 9 mittels jeweils eines auf der Kaltseite befestigten Füllstücks 10 aus normaltemperaturbeständigem Werkstoff gebildet. Das Füllstück kann zumindest zur Reduzierung des Kühlmittelkanal-Querschnitts 7 justierbar sein.

Fig. 3 zeigt eine Ausbildung der Stranggießkokille 1 für eine zweiteilige Kassettenkokille, wobei wiederum der Gießspiegelbereich 5 mit dem Bereich 5a der höheren Wärmestromdichte in Gießrichtung 13 innerhalb der trichterförmigen Erweiterung 11 dargestellt ist. Die sog. Kassettenkokille besteht im wesentlichen aus der vorstehend beschriebenen Kokillenbreitseitenplatte 2 und einer rückwärtigen Adapterplatte 14, zwischen denen der Kühlmittelkanal 4 verläuft, durch den das Kühlmittel 1a zugeführt und abgeleitet wird. Auch hier können die einzelnen Kühlmittelkanäle 4 in dem Bereich unterhalb des Gießspiegels 5 tiefer in das Material eingefräst werden. Entsprechend geformte Verdrängerkörper 15 verringern den Kühlmittelkanal-Querschnitt 7 und erhöhen in diesem Bereich die Kühlmittelgeschwindigkeit.

In Fig. 3 sind zumindest die Kokillenbreitseitenplatten 2 als Kassettenplatten ausgebildet, die auf der Kaltseite ausbaufähig auf gekühlten Adapterplatten 14, die nicht unbedingt aus Kupferwerkstoffen bestehen müssen, anliegen. Dabei ist auf der Adapterplatte 14 zur Bildung des minimalen Kühlmittelkanal-Querschnitts 7 ein separater Verdrängerkörper 15 vorgesehen. Der Verdrängerkörper 15 ist mit unterschiedlichen Profilen ausgebildet und kann bevorratet und austauschbar sein.

Gemäß Fig. 4 sind in der Kokillenbreitseitenplatte 2 die Kühlmittelkanäle 4 in Breitenrichtung 8 in Gruppen angeordnet. Es können Gruppen unterschiedlicher Anzahl von Kühlmittelkanälen 4 gebildet werden. Zwischen den senkrechten Reihen von Kühlmittelkanälen 4 sind Befestigungsgewinde 16 angeordnet.

### Bezugszeichenliste

- 1: Stranggießkokille
- 1a: Kühlmittel
- 1b: Gießquerschnitt
- 2: Kokillenbreitseitenplatte
- 3: Kokillenschmalseitenplatte
- 4: Kühlmittelkanal
- 5: Gießspiegel(bereich)
- 5a: Bereich mit höherer Wärmestromdichte
- 5b: Bereich einer niedrigeren Wärmestromdichte
- 6: Dicke der Kokillenbreitseitenplatte
- 7: minimierter Kühlmittelkanal-Querschnitt
- 8: Breitenrichtung
- 9: Kokillenausgang
- 10: Füllstück
- 11: trichterförmige Erweiterung
- 12: Tauchrohr
- 13: Gießrichtung
- 14: Adapterplatte
- 15: Verdrängerkörper
- 16: Befestigungsgewinde

## Patentansprüche

1. Stranggießkokille (1) für flüssige Metalle, insbesondere für flüssige Stahlwerkstoffe, mit für die Zu- und Ableitung von Kühlmittel (1a) von Wasserkästen umgebenen, den Gießquerschnitt (1b) mit parallelem und / oder gewölbtem Verlauf begrenzenden Kokillenbreitseitenplatten (2) und Kokillenschmalseitenplatten (3) aus Kupferwerkstoffen, und einer Vielzahl von Kühlmittelkanälen (4) an der Kaltseite der Kokillenbreitseitenplatten (2) und Kokillenschmalseitenplatten (3), wobei die Kühlmittelkanäle (4) im Gießspiegelbereich (5) unter Verminderung der Dicke (6) der jeweiligen Kokillenbreitseitenplatte (2) einen minimalen Kühlmittel-Kanalquerschnitt (7) aufweisen, wobei im Neuzustand die Dicke (6) der Kokillenbreitseitenplatte (2) als Abstand zwischen der Heißseite und dem Kühlmittelkanal-Grund als Normaldicke (100%) mindestens 20 mm beträgt,
wobei die Dicke (6) der Kokillenbreitseitenplatte (2) in dem Gießspiegelbereich (5) gegenüber der Normaldicke vermindert ausgebildet ist, und
wobei der Kühlmittelkanal-Querschnitt (7) im Gießspiegelbereich (5) einen verminderten Querschnitt aufweist,
**dadurch gekennzeichnet, dass**
die Dicke (6) der Kokillenbreitseitenplatte (2) in dem Gießspiegelbereich (5) um zumindest 20% gegenüber der Normaldicke reduziert ist, und
zur Reduzierung des Kühlmittelkanal-Querschnitts (7) dieser im Gießspiegelbereich (5) und bis zum Kokillenausgang (9) mittels jeweils eines auf der Kaltseite befestigten justierbaren Füllstücks (10) aus normaltemperaturbeständigen Werkstoff ausgebildet ist.

2. Stranggießkokille (1) für flüssige Metalle, insbesondere für flüssige Stahlwerkstoffe, mit für die Zu- und Ableitung von Kühlmittel (1a) von Wasserkästen umgebenen, den Gießquerschnitt (1b) mit parallelem und / oder gewölbtem Verlauf begrenzenden Kokillenbreitseitenplatten (2) und Kokillenschmalseitenplatten (3) aus Kupferwerkstoffen, und einer Vielzahl von Kühlmittelkanälen (4) an der Kaltseite der Kokillenbreitseitenplatten (2) und Kokillenschmalseitenplatten (3), wobei die Kühlmittelkanäle (4) im Gießspiegelbereich (5) unter Verminderung der Dicke (6) der jeweiligen Kokillenbreitseitenplatte (2) einen minimalen Kühlmittel-Kanalquerschnitt (7) aufweisen, wobei im Neuzustand die Dicke (6) der Kokillenbreitseitenplatte (2) als Abstand zwischen der Heißseite und dem Kühlmittelkanal-Grund als Normaldicke (100%) mindestens 20 mm beträgt,
wobei die Dicke (6) der Kokillenbreitseitenplatte (2) in dem Gießspiegelbereich (5) gegenüber der Normaldicke vermindert ausgebildet ist, und
wobei zumindest die Kokillenbreitseitenplatten (2) als Kassettenplatten ausgebildet sind, die auf der Kaltseite ausbaufähig auf gekühlten Adapterplatten (14) anliegen,
**dadurch gekennzeichnet, dass**
die Dicke (6) der Kokillenbreitseitenplatte (2) in dem Gießspiegelbereich (5) um zumindest 20% gegenüber der Normaldicke reduziert ist, und
auf der Adapterplatte (14) zur Bildung des minimalen Kühlmittelkanal-Querschnitts (7) ein austauschbarer Verdrängerkörper (15) vorgesehen ist, wobei der Kühlmittelkanal-Querschnitt (7) im Gießspiegelbereich (5) durch den Verdrängerkörper (15) reduziert wird.

3. Stranggießkokille nach Anspruch 2,
**dadurch gekennzeichnet,**
**dass** der Verdrängerkörper (15) mit unterschiedlichen Profilen ausgebildet ist.

## Claims

1. Continuous casting mould (1) for liquid metals, particularly for liquid steel materials, with mould wide-side plates (2) and mould narrow-side plates (3) of copper materials, which wide-side and narrow-side plates are surrounded by water tanks for the feed and discharge of coolant (1a) and bound the casting cross-section (1b) with a parallel and/or curved course, and a plurality of coolant channels (4) at the cold side of the mould wide-side plates (2) and mould narrow-side plates (3), wherein the coolant channels (4) have in the casting surface region (5) a minimum coolant channel cross-section (7) with reduction of the thickness (6) of the respective mould wide-side plate (2),
wherein in the new state the thickness (6) of the mould wide-side plate (2) is, as normal thickness (100%), at least 20 millimetres as a spacing between the hot side and the coolant channel base
wherein the thickness (6) of the mould wide-side plate (2) in the casting surface region (5) is formed to be reduced by comparison with the normal thickness and
wherein the coolant channel cross-section (7) in the casting surface region (5) has a reduced cross-section,
**characterised in that**
the thickness (6) of the mould wide-side plate (2) in the casting surface region (5) is reduced by at least 20% by comparison with the normal thickness and
for the reduction of the coolant channel cross-section (7) this is formed in the casting surface region (5) and as far as the mould outlet (9) by means of a respective filler (10), which is adjustably fastened on the cold side, of material resistant to normal temperature.

2. Continuous casting mould (1) for liquid metals, particularly for liquid steel materials, with mould wide-side plates (2) and mould narrow-side plates (3) of copper materials, which wide-side and narrow-side plates are surrounded by water tanks for the feed and discharge of coolant (1a) and bound the casting cross-section (1b) with a parallel and/or curved course, and a plurality of coolant channels (4) at the cold side of the mould wide-side plates (2) and mould narrow-side plates (3), wherein the coolant channels (4) have in the casting surface region (5) a minimum coolant channel cross-section (7) with reduction of the thickness (6) of the respective mould wide-side plate (2),
wherein in the new state the thickness (6) of the mould wide-side plate (2) is, as normal thickness (100%), at least 20 millimetres as a spacing between the hot side and the coolant channel base
wherein the thickness (6) of the mould wide-side plate (2) in the casting surface region (5) is formed to be reduced by comparison with the normal thickness and
wherein at least the mould wide-side plates (2) are constructed as cassette plates which on the cold side bear against cooled adapter plates (14) to be capable of demounting,
**characterised in that**
the thickness (6) of the mould wide-side plate (2) in the casting surface region (5) is reduced by at least 20% by comparison with the normal thickness and
an exchangeable displacement body (15) is provided on the adapter plate (14) for forming the minimum coolant channel cross-section (7),
wherein the coolant channel cross-section (7) is reduced in the casting surface region (5) by the displacement body (15).

3. Continuous casting mould according to claim 2, **characterised in that** the displacement body (15) is formed with different profiles.

## Revendications

1. Lingotière de coulée continue (1) pour des métaux liquides, en particulier pour des matériaux sidérurgiques liquides, comprenant des plaques (2) le long des grands côtés de la lingotière et des plaques (3) le long des petits côtés de la lingotière, constituées par des matériaux à base de cuivre, délimitant avec une forme parallèle et/ou bombée la section transversale de coulée (1b), entourées par des bacs d'eau pour l'alimentation et l'évacuation d'un fluide de refroidissement (1a), et une multitude de canaux (4) pour le fluide de refroidissement du côté froid des plaques (2) le long des grands côtés de la lingotière et des plaques (3) le long des petits côtés de la lingotière, les canaux (4) pour le fluide de refroidissement présentant, dans la zone de la surface du bain (5), en passant par une diminution de l'épaisseur (6) de la plaque respective (2) le long des grands côtés de la lingotière, une section transversale minimale du canal (7) pour le fluide de refroidissement, dans laquelle, à l'état neuf, l'épaisseur (6) de la plaque (2) le long des grands côtés de la lingotière, sous la forme de la distance s'étendant entre le côté chaud et la base du canal pour le fluide de refroidissement, dite épaisseur normale (100 %), s'élève à au moins 20 mm ; dans laquelle l'épaisseur (6) de la plaque (2) le long des grands côtés de la lingotière dans la zone de la surface du bain (5) est réalisée pour être réduite par rapport à l'épaisseur normale ; et dans laquelle la section transversale du canal (7) pour le fluide de refroidissement dans la zone de la surface du bain (5) présente une section transversale réduite ;
**caractérisée en ce que** l'épaisseur (6) de la plaque (2) le long des grands côtés de la lingotière dans la zone de la surface du bain (5) est réduite d'au moins 20 % par rapport à l'épaisseur normale ; et,
pour la réduction de la section transversale du canal (7) pour le fluide de refroidissement, celle-ci est réalisée, dans la zone de la surface du bain (5) et jusqu'à la sortie de la lingotière (9), au moyen respectivement d'une pièce intercalaire réglable (10) fixée du côté froid, constituée d'un matériau résistant aux températures normales,

2. Lingotière de coulée continue (1) pour des métaux liquides, en particulier pour des matériaux sidérurgiques liquides, comprenant des plaques (2) le long des grands côtés de la lingotière et des plaques (3) le long des petits côtés de la lingotière, constituées par des matériaux à base de cuivre, délimitant avec une forme parallèle et/ou bombée la section transversale de coulée (1b), entourées par des bacs d'eau pour l'alimentation et l'évacuation du fluide de refroidissement (1a), et une multitude de canaux (4) pour le fluide de refroidissement du côté froid des plaques (2) le long des grands côtés de la lingotière et des plaques (3) le long des petits côtés de la lingotière, les canaux (4) pour le fluide de refroidissement présentant, dans la zone de la surface du bain (5), en passant par une diminution de l'épaisseur (6) de la plaque respective (2) le long des grands côtés de la lingotière, une section transversale minimale du canal (7) pour le fluide de refroidissement, dans laquelle, à l'état neuf, l'épaisseur (6) de la plaque (2) le long des grands côtés de la lingotière, sous la forme de la distance s'étendant entre le côté chaud et la base du canal pour le fluide de refroidissement, dite épaisseur normale (100 %), s'élève à au moins 20 mm ; dans laquelle l'épaisseur (6) de la plaque (2) le long des grands côtés de la lingotière dans la zone de la surface du bain (5) est réalisée pour être réduite par rapport à l'épaisseur normale ; et dans laquelle au moins les plaques (2) le long des grands côtés de la lingotière sont réalisées d'une manière apte à être démontées, sous la forme de plaques en forme de cassettes, qui viennent s'appuyer, du côté froid, contre des plaques refroidies (14) faisant office d'adaptateur ;
**caractérisée en ce que** l'épaisseur (6) de la plaque (2) le long des grands côtés de la lingotière dans la zone de la surface du bain (5) est réduite d'au moins 20 % par rapport à l'épaisseur normale ; et
un corps de déplacement (15) est prévu, d'une manière telle qu'il peut être remplacé, sur la plaque (14) faisant office d'adaptateur pour la formation de la section transversale minimale (7) du canal pour le fluide de refroidissement ;
dans laquelle la section transversale (7) du canal pour le fluide de refroidissement est réduite dans la zone de surface du bain (5) via le corps de déplacement (15).

3. Lingotière de coulée continue selon la revendication 2, **caractérisée en ce que** le corps de déplacement (15) est réalisé avec des profils différents.
